# FASCICULE DE BREVET EUROPEEN

(11) **EP 0 307 526 B1**
(45) Date de publication et mention de la délivrance du brevet: **02.05.1990**
(21) Numéro de dépôt: 87402070.4
(22) Date de dépôt: 16.09.1987
(51) Int. Cl.: E05G 5/00, G07F 7/10

(54) **Borne blindée pour le dépôt d'objets divers**
Gepanzertes Endgerät für die Ablage verschiedener Gegenstände
Armoured terminal for the deposit of various objects

(43) Date de publication de la demande: 22.03.1989
(73) Titulaire: Coquerel, Michel, F-14113 Villerville (FR)
(72) Inventeur: Coquerel, Michel, F-14113 Villerville (FR)
(74) Mandataire: Madeuf, René Louis

(56) Documents cités:
- EP-A- 0 137 638
- EP-A- 0 197 899
- WO-A-83/01479
- DE-A- 2 745 734
- DE-A- 3 505 305
- DE-C- 941 116

## Description

La présente invention concerne une borne blindée pour le dépôt d'objets divers et se rapporte plus particulièrement à une borne blindée pour le dépôt de moyens de paiement tels que des billets de banque ou des pièces de monnaie, cette borne blindée présentant un dispositif d'inviolabilité du tiroir-caisse par escamotage et emboîtement anti-arrachement.

Une borne du type défini dans le préambule de la revendication 1 est connue du document DE-A 3 505 305.

Une application particulièrement intéressante de la présente invention est son utilisation en tant que borne blindée à lecteur de billets de banque.

Bien que présentant une utilité certaine pour le public qui considère toujours les billets de banque et les pièces de monnaie comme l'un des plus importants des moyens de paiement, les dispositifs distributeurs de marchandises à lecteur de billets de banque ou de pièces de monnaie ne sont actuellement utilisés qu'en faible nombre en raison des risques d'exploitation des dispositifs et des vols des moyens de paiement se trouvant dans le tiroir caisse du dispositif. Cela est particulièrement vrai des dispositifs à lecteur de billets de banque associés à des distributeurs de carburant sur les stations-service.

De manière à permettre une utilisation plus importante de tels dispositifs distributeurs, il s'est avéré nécessaire de garantir le matériel contre toute tentative de vol par effraction et de n'autoriser l'accès à la collecte des moyens de paiement que par une seule et unique personne autorisée.

Bien que l'invention soit ainsi particulièrement applicable en liaison avec un lecteur de moyens de paiement associé à un dispositif distributeur, elle s'étend plus généralement à une borne blindée pour le dépôt d'objets divers tels que et sans caractère limitatif d'objets de valeur comme des moyens de paiement du type billets de banque ou pièces de monnaie.

La présente invention a ainsi pour but de supprimer les risques de vol en prévoyant une borne blindée et en interdisant par un dispositif d'escamotage l'accessibilité au tiroir-caisse récepteur des objets déposés.

Conformément à l'invention, la borne blindée pour le dépôt d'objets divers tels que des moyens de paiement, comprenant une première partie prévue pour être scellée par exemple dans le sol et une seconde partie mobile télescopiquement par rapport à la partie fixe, est caractérisée en ce que la partie fixe contient un tiroir caisse et présente une ouverture d'accès à ce tiroir-caisse et la partie mobile présente au moins une fente pour l'introduction des objets et une goulotte d'amenée des objets depuis la fente dans le tiroir-caisse, des moyens de commande reliés à un système codé et secret étant prévus pour la commande télescopique de la partie mobile par rapport à la partie fixe de manière à pouvoir découvrir l'ouverture d'accès au tiroir-caisse sous le contrôle du système codé et secret.

Conformément à une caractéristique de l'invention, l'ouverture d'accès est munie d'un portillon à axe décentré de manière à pouvoir maintenir la partie mobile en position d'accès du tiroir-caisse, notamment en cas de défaillance des moyens de commande.

Dans une application préférée de l'invention, les objets à déposer sont constitués par des moyens de paiement et la borne blindée comporte un lecteur des moyens de paiement introduits par la fente ménagée dans la partie mobile, ce lecteur étant relié à un dispositif distributeur, tel qu'une pompe de distribution de carburant.

Selon encore une autre caractéristique de l'invention, le lecteur des moyens de paiement comprend un dispositif d'affichage de messages relatifs, d'une part, à la validité des moyens de paiement et, d'autre part au produit fourni par le dispositif distributeur, un pupitre d'exploitation étant supplémentairement prévu et comprenant des touches de fonction reliées au dispositif d'affichage pour la commande du dispositif distributeur.

Diverses autres caractéristiques de l'invention ressortent d'ailleurs de la description détaillée qui suit.

Une forme de réalisation de l'objet de l'invention est représentée, à titre d'exemple non limitatif aux dessins annexés.
La fig 1 représente en position d'exploitation une borne blindée à lecteur de moyens de paiement tels que pièces de monnaie et billets de banque.
La fig. 2 représente la borne en position de relevée d'un tiroir-caisse.
La fig. 3 est une coupe latérale partielle de la borne selon la ligne III-III de la fig. 2 et montre notamment l'ancrage de la borne dans le sol
La fig. 4 est une vue schématique explicative du fonctionnement de la borne des figures précédentes.

Au dessin, on a représenté en 1 une borne blindée à lecteur de moyens de paiement conforme à l'invention.

La borne blindée 1 comprend un élément fixe 2 formant socle de soubassement de la borne et qui est scellé dans le sol par l'intermédiaire d'un massif de béton 3 (fig. 3).

L'élément fixe 2 comporte un tiroir-caisse 4 destiné à recevoir des moyens de paiement tels que des billets de banque et des pièces de monnaie d'une manière qui apparaît mieux dans ce qui suit.

La partie avant 5 de l'élément fixe 2 présente une ouverture 6 pouvant être obturée par un portillon de verrouillage 7 à axe décentré, ce portillon étant ainsi maintenu ouvert en position d'équilibre.

Un élément mobile 8 est monté de manière télescopique sur l'élément fixe 2 par l'intermédiaire d'un vérin de levage 9. Le vérin de levage 9 est ainsi monté par des pattes 10, 11 d'une part sur la partie mobile 8 et d'autre part sur la partie fixe 2.

Le vérin de levage 9 qui est d'un type électro magnétique, hydraulique, pneumatique ou autre est relié à un système de télécommande 12 de type connu et fonctionnant à partir d'un système codé et secret tel qu'un dispositif de cartes à pistes magnétiques ou de cartes à mémoire de manière à commander la manoeuvre du vérin de levage 9.

La partie supérieure de l'élément mobile 8 est inclinée et comprend un pupitre d'exploitation 13 présentant des touches de fonctions diverses 14 dépendant du type de dispositif distributeur relié à la borne et qui peuvent correspondre par exemple à des quantités de carburant à débiter dans l'application préférée de la borne blindée de l'invention à un poste de distribution de carburant. Le pupitre d'exploitation 13 comprend également une ou des fentes 15 pour l'insertion des moyens de paiement qui sont prévus pour tomber dans le tiroir-caisse 4 par l'intermédiaire d'une goulotte 16.

Comme on peut le voir de manière schématique à la fig. 4, la fente 15 est reliée d'une manière connue en soi à un dispositif de lecture comprenant un organe de vérification 17 des moyens de paiement introduits et qui est relié, d'une part, à un dispositif 18 d'affichage de messages sur un écran 19 monté sur le pupitre d'exploitation 13 et, d'autre part, à un dispositif distributeur tel qu'une pompe de distribution de carburant.

Ainsi, les moyens de paiement tels que des billets de banque et des pièces de monnaie introduits dans la fente 15 sont vérifiés par le dispositif 17 et un affichage correspondant apparaît sur l'écran 18. En liaison avec cet affichage, les touches de fonction 14 du pupitre d'exploitation 13 permettent de commander le dispositif distributeur 20 et, par exemple, d'obtenir une certaine quantité de qualité déterminée de carburant.

Il apparaît de ce qui précède que la borne blindée conforme à l'invention constitue un dispositif d'inviolabilité du tiroir caisse 4 dont l'accessibilité à sécurité positive est assurée par un emboîtement de la partie mobile 8 dans la partie fixe 2 formant socle en interdisant ainsi l'utilisation d'outils à levier pour relever par effraction volontaire la partie mobile 8 afin d'accéder au tiroir-caisse 4.

La partie fixe 2 étant scellée dans le massif de béton 3 empêche un arrachement de l'ensemble de la borne. Seule une personne autorisée telle que l'exploitant de la station-service dans la forme de réalisation préférée de l'invention pourra agir sur la commande 12 extérieure à partir du système codé et secret pour libérer l'accès au tiroir-caisse 4 par relevage de la partie mobile 8 à l'aide du vérin de levage 9.

Pendant l'opération de retrait des moyens de paiement par l'exploitant ou un responsable désigné par ce dernier, le portillon à axe décentré 7 est ouvert et assure une sécurité physique à cette personne par le maintien de la partie mobile 8 en position levée, la paroi inférieure de cette partie mobile venant alors en butée contre le portillon ouvert 7 en cas de rupture de l'alimentation du vérin de levage 9, par exemple.

Le retrait des moyens de paiement étant effectué, il suffira, en utilisant la commande 12 et après avoir repoussé le portillon 7, de faire redescendre l'élément mobile 8 pour remettre la borne blindée selon l'invention dans la position inviolable d'exploitation de la fig. 1.

Comme cela ressort de ce qui précède, le portillon 7 est invisible en position d'exploitation et constitue ainsi un élément dissuasif à toute tentative d'effraction, au même titre que l'absence de serrure quelconque. L'objectif de la borne blindée conforme à l'invention est ainsi, plus particulièrement, de permettre d'associer une borne à lecteur de moyens de paiement à un distributeur automatique de carburant à cartes bancaires qui ne présente évidemment pas les mêmes problèmes de risques d'effraction que ceux des distributeurs de carburant à billets de banque ou pièces de monnaie.

L'invention n'est pas limitée à l'exemple de réalisation représenté et décrit en détail car diverses modifications peuvent y être apportées sans sortir de son cadre. En particulier, bien que l'invention ait été illustrée dans son application préférée à une utilisation de la borne en liaison avec un distributeur de carburant, elle n'est pas limitée à une telle utilisation et peut être employée pour le dépôt d'objets divers tels que des objets de valeur ou des moyens de paiement qui sont introduits dans la ou les fentes et qui sont ainsi déposés de manière inviolable dans le tiroir caisse 4. Dans ce dernier cas, il n'y a en général évidemment pas lieu de prévoir le dispositif de lecture ni le pupitre d'exploitation et les organes associés. De même, la borne blindée selon l'invention pourrait aussi bien être scellée dans une paroi quelconque et non pas dans le sol, selon l'utilisation de cette borne.

## Revendications

1. Borne blindée pour le dépôt d'objets divers tels que des moyens de paiement comprenant une première partie (2) prévue pour être scellée par exemple dans le sol et une seconde partie (8) mobile télescopiquement par rapport à la partie fixe (2), caractérisée en ce que la partie fixe (2) contient un tiroir-caisse (4) et présente une ouverture (6) d'accès à ce tiroir-caisse et la partie mobile (8) présente au moins une fente (15) pour l'introduction des objets et une goulotte (16) d'amenée des objets depuis la fente (15) dans le tiroir-caisse (4), des moyens de commande (9, 12) reliés à un système codé et secret étant prévus pour la commande télescopique de la partie mobile par rapport à la partie fixe de manière à pouvoir découvrir l'ouverture (6) d'accès au tiroir-caisse (4) sous le contrôle du système codé et secret.

2. Borne blindée selon la revendication 1, caractérisée en ce que les moyens de commande comprennent un vérin (9).

3. Borne blindée selon l'une des revendications 1 ou 2, caractérisée en ce que l'ouverture d'accès (6) au tiroir-caisse (4) est munie d'un portillon (7) à axe décentré de manière à maintenir la partie mobile (8) en position d'accès du tiroir-caisse, notamment en cas de défaillance des moyens de commande.

4. Borne blindée selon l'une des revendications 1 à 3, caractérisée en ce que les objets à déposer sont constitués par des moyens de paiement et la borne blindée (1) comporte un lecteur (17,18,19) des moyens de paiement introduits par la fente (15) ménagée dans la partie mobile (8), ce lecteur étant relié à un dispositif distributeur (20) tel qu'une pompe de distribution de carburant.

5. Borne blindée selon l'une des revendications 1 à 4, caractérisée en ce que le lecteur des moyens de paiement comprend un dispositif (18, 19) d'affichage de messages relatif, d'une part, à la validité des moyens de paiement et, d'autre part, au produit fourni par le dispositif distributeur.

6. Borne blindée selon l'une des revendications 1 à 5, caractérisée en ce qu'elle comprend en outre un pupitre d'exploitation (13) comprenant des touches de fonction (14) reliées au dispositif d'affichage (18, 19) pour la commande du dispositif distributeur (20).

## Claims

1. Armoured station for the deposit of various ar- tides such as means of payment, including a first portion (2) provided for being sealed for example in the ground and a second portion (8) which is telescopically mobile with respect to the fixed portion (2), characterized in that the fixed portion (2) contains a till (4) and includes an opening (6) for access to this till and the mobile portion (8) includes at least one slot (15) for introduction of the articles and a chute (16) for conveying the articles from the slot (15) into the till (4), control means (9, 12) connected to a coded and secret system being provided for the telescopic control of the mobile portion with respect to the fixed portion so as to be able to uncover the opening (6) forming an access to the till (4) under the control of the coded and secret system.

2. Armoured station according to claim 1, characterized in that the control means include a jack (9).

3. Armoured station according to one of claims 1 or 2, characterized in that the opening (6) forming an access to the till (4) is provided with an excen- tered axis wicket (7) so as to maintain the mobile portion (8) in a position affording an access to the till, particularly in case of a failure of the control means.

4. Armoured station according to one of claims 1 to 3, characterized in that the articles to be deposited are constituted by means of payment, and the armoured station (1) includes a reader (17, 18, 19) for the means of payment introduced through the slot (15) formed in the mobile portion (8), this reader being connected to a distributor device (20), such as a fuel distributing pump.

5. Armoured station according to one of claims 1 to 4, characterized in that reader for the means of payment includes a device (18, 19) for displaying messages relating on the one hand to the validity of the means of payment and on the other hand to the product supplied by the distributor device.

6. Armoured station according to one of claims 1 to 5, characterized in that it further includes an exploitation console (13) including function keys (14) connected to the display device (18, 19) for the control of the distributor device (20).

## Patentansprüche

1. Gepanzertes Endgerät für die Ablage verschiedener Gegenstände, zum Beispiel von Zahlungsmitteln, bestehend aus einem ersten Teil (2), der fixiert, zum Beispiel im Boden eingelassen, ist, und einem zweiten Teil (8), der gegenüber am fixierten Teil (2) teleskopartig verschiebbar ist, dadurch gekennzeichnet, daß der fixierte Teil (2) ein Schubfach (4) und eine Zugangsöffnung (6) zum genannten Schubfach enthält und daß der verschiebbare Teil (8) mindestens eine Öffnung (15) zum Einführen der Gegenstände und eine Rutsche (16) enthält, über welche die Gegenstände von der Öffnung (15) in das Schubfach (4) gelangen, sowie Steuerungseinrichtungen (9, 12), welche mit einem kodierten und geheimen Sicherheitssystem in Verbindung stehen, und durch welche die Teleskopbewegung des verschiebbaren Teiles (8) gegenüber dem fixierten Teil (2) derart erfolgt, daß die Zugangsöffnung (6) zum Schubfach (4) nach Überprüfung durch das kodierte und geheime Sicherheitssystem freigegeben wird.

2. Gepanzertes Endgerät nach Anspruch 1, dadurch gekennzeichnet, daß die Steuerungseinrichtungen einen Hubzylinder (9) umfassen.

3. Gepanzertes Endgerät nach einem der Ansprüche 1 oder 2, dadurch gekennzeichnet, daß die Zugangsöffnung (6) zum Schubfach (4) eine Tür (7) mit dezentrierter Achse aufweist, durch welche verschiebbare Teil (8) in einer Position gehalten wird, die den Zugang zum Schubfach (4) offenhält, insbesondere bei einem Defekt der Steuerungseinrichtungen.

4. Gepanzertes Endgerät gemäß einem der Ansprüche 1 bis 3, dadurch gekennzeichnet, daß die abzulegenden Gegenstände Zahlungsmittel sind und daß das gepanzerte Endgerät (1) ein Abtastgerät (17, 18, 19) zur Definition der durch die Öffnung (15) in den verschiebbaren Teil eingebrachten Zahlungsmittel enthält, wobei das genannte Abtastgerät mit einer Abgabevorrichtung (20), zum Beispiel einer Kraftstoffabgabepumpe, verbunden ist.

5. Gepanzertes Endgerät nach einem der Ansprüche 1 bis 4, dadurch gekennzeichnet, daß das Abtastgerät für die Zahlungsmittel eine Anzeigevorrichtung (18, 19) für Mitteilungen enthält, die sich einerseits auf die Gültigkeit der Zahlungsmittel und andererseits auf das durch die Abgabevorrichtung gelieferte Produkt beziehen.

6. Gepanzertes Endgerät nach einem der Ansprüche 1 bis 5, dadurch gekennzeichnet, daß zur Betätigung der Abgabevorrichtung (20) weiters ein Bedienungspult (13) mit Funktionstasten (14) vorgesehen ist, welche mit der Anzeigevorrichtung (18, 19) verbunden sind.
